# EUROPÄISCHE PATENTSCHRIFT

(11) **EP 2 130 973 B1**
(45) Veröffentlichungstag und Bekanntmachung des Hinweises auf die Patenterteilung: **12.02.2014**
(21) Anmeldenummer: 09006873.5
(22) Anmeldetag: 22.05.2009
(51) Int. Cl.: E01B 27/00, E01B 27/10, E01B 29/05

(54) **Arbeitszug zum Sanieren des Gleises sowie des Gleisunterbaus einer Bahnstrecke**
Maintenance train for improving the track and the rail substructure of a railway track
Train de traveaux de réhabilitation de la voie et de l'infrastructure d'un chemin de fer

(30) Priorität: 05.06.2008 DE 102008026873
(43) Veröffentlichungstag der Anmeldung: 09.12.2009
(73) Patentinhaber: Zürcher, Ralf, 77974 Meissenheim (DE)
(72) Erfinder: Zürcher, Ralf, 77974 Meissenheim (DE)
(74) Vertreter: Goy, Wolfgang

(56) Entgegenhaltungen:
- EP-A1- 0 255 564
- WO-A1-2007/017309
- DD-A1- 240 043
- DE-A1- 2 023 979

## Beschreibung

Die Erfindung betrifft einen Arbeitszug zum Sanieren des aus Schienen in Form von Langschienen und Schwellen bestehenden Gleises sowie des aus Schotter und einem Schotteruntergrund bestehenden Gleisunterbaus einer Bahnstrecke nach dem Oberbegriff des Anspruchs 1, sowie einen Arbeitswagen nach dem Oberbegriff des Anspruchs 8.

Bahnstrecken bestehen grundsätzlich aus einem Gleisunterbau und einem Gleisoberbau. Der Gleisunterbau besteht aus wenigstens zwei Schichten, nämlich beispielsweise einer Schotterschicht sowie einer Planumsschutzschicht und/oder Frostschutzschicht. Dieser Gleisunterbau muß von Zeit zu Zeit saniert werden. Der Gleisoberbau besteht aus dem Gleis, nämlich den Schwellen und den Schienen. Auch dieser Gleisoberbau muß von Zeit zu Zeit saniert werden.

Die bisher bekannten Verfahren zum Sanieren des Gleisunterbaus sowie des Gleisoberbaus sind vom Arbeitsablauf her allesamt wenig effektiv. So besteht immer eine arbeitstechnische Zäsur zwischen der Erneuerung des Gleisunterbaus sowie der arbeitstechnisch nachfolgenden Erneuerung des Gleises. Auch existiert immer das Problem des Zu- und Abtransportes der notwendigen Baumaterialien.

Die DE 20 23 979 A1 zeigt ein Verfahren sowie eine Vorrichtung zum kontinuierlichen Auswechseln bzw. Erneuern der Schwellen und ggf. der Schienen eines Gleises. Dabei befindet sich im mittleren Bereich des Arbeitszuges die Arbeitsstelle mit dem Aus- und Einbau des Schotters sowie mit dem Aus- und Einbau der Schwellen. Entscheidend dabei ist, daß die gesamte Logistik der Schwellen auf der einen Seite der zentralen Arbeitsstelle erfolgt, während die gesamte Logistik des Schotters auf der anderen Seite der zentralen Arbeitsstelle erfolgt.

Die DD 240 043 A1 zeigt eine Schotterbettreinigungsmaschine. Diese Maschine baut das Schotterbett aus, reinigt die Materialien und baut anschließend diese gereinigten Materialien wieder ein. Das Gleis an sich bleibt dabei unangetastet.

Die EP 0 255 564 A1 zeigt eine Maschine zum Auswechseln bzw. Erneuern der Schienen und Schwellen eines verlegten Gleises. Dabei werden die Schienen, die Schwellen sowie der Schotter erneuert.

Die WO 2007/017 309 A1 zeigt eine Maschine zum Erneuern eines Gleises. Diese weist einerseits zwischen einer oberen und einer unteren Schwellentransporteinheit und andererseits zwischen einer Schotteraufnahmevorrichtung und einer Schotterverteileinrichtung ein in Maschinenlängsrichtung verlaufendes Schotterförderband auf. Dieses ist mit einem Abwurfende ausgestattet, das bezüglich seiner Arbeitsrichtung hinter einer Vorrichtung zur Ablage von Neuschienen auf Neuschwellen positioniert ist.

Der Erfindung liegt die **Aufgabe** zugrunde, einen verbesserten Arbeitszug zum Sanieren des aus Schienen in Form von Langschienen und Schwellen bestehenden Gleises sowie des aus Schotter und Schotteruntergrund bestehenden Gleisunterbaus einer Bahnstrecke zu schaffen.

Die technische **Lösung** ist gekennzeichnet durch die Merkmale des Anspruchs 1.

Dadurch ist ein verbesserter Arbeitszug zum Sanieren des Gleises sowie des Gleisunterbaus einer Bahnstrecke geschaffen. Die Grundidee besteht darin, daß die Arbeiten nicht mehr wie bisher unter Verwendung von unterschiedlichen Arbeitsmaschinen immer nacheinander ausgeführt werden müssen, sondern erfindungsgemäß ist die Gesamtsanierung im Rahmen eines Gesamtarbeitsprozesses in ein und derselben Anlage möglich. Dies bedeutet, daß ein gleisgebundener Gleisumbau bezüglich der Langschienen sowie der Schwellen mit einer gleisgebundenen Bettungsreinigung/Bettungserneuerung sowie mit einer gleisgebundenen Planumsverbesserung, d. h. Erneuerung des Unterbaus unterhalb des Schotters in einem kontinuierlich auf dem Gleis sich vorwärts bewegenden Arbeitszug mit einem kontinuierlichen Arbeitsablauf der einzelnen vorbeschriebenen Arbeiten zusammengefaßt sind.

Die Grundidee der Erfindung besteht darin, den Arbeitszug mit wenigstens einem sogenannten Schwellenwagen mit Förderbandtechnik auszurüsten. Die Grundidee bei diesem Arbeitswagen besteht darin, daß er zum einen die Möglichkeit schafft, die alten sowie die neuen Schwellen darauf zu deponieren, daß zum anderen aber auch aufgrund der Förderbänder ein Ab- sowie Zutransport der Materialen des Gleisunterbaus möglich ist. In der Regel werden mehrere Arbeitswagen hintereinander angeordnet. Dies bedeutet, daß die Förderbänder zwischen den Arbeitswagen einen nahtlosen Übergang schaffen. Diese spezielle Arbeitswagen besitzt somit die Eigenschaft, daß die auszubauenden bzw. einzubauenden Materialien des Gleisunterbaus unterhalb oder oberhalb der zu transportierenden Schwellen transportiert bzw. durchgefahren werden können. Die Anzahl der Arbeitswagen ist variabel und hängt von der Gleisumbaulänge pro Schicht ab. Die Förderbänder dieser Arbeitswagen sind in Laufrichtung variabel einstellbar, d. h. sie können vorwärts laufen oder rückwärts laufen. Wie zuvor erwähnt, werden die Förderbänder der einzelnen Arbeitswagen während der Arbeit gekoppelt, so daß ein Transport der Materialien über eine längere Kolonne von Arbeitswagen möglich ist. Bei Bedarf kann ein Aufnahmewagen vor die Arbeitswagen oder hinter die Arbeitswagen angehängt werden. Dieser Aufnahmewagen erlaubt die Zuführung/Abführung von Übergabebändern mit oder ohne Zwischenpufferungsmöglichkeit.

Durch die Weiterbildung gemäß Anspruch 2 ist ein Arbeitszug zum Erneuern des Gleisunterbaus sowie des Gleisoberbaus bei Bahnstrecken geschaffen, bei dem ohne das Auftreten von logistischen Transportproblemen für die Materialien für den Gleisunterbau sowie der Schwellen und Schienen für den Gleisoberbau in einem Gesamtarbeitsablauf eine Erneuerung in einem kontinuierlichen Arbeitsverfahren durchgeführt werden kann. Denn um alle technischen Schritte für die Erneuerung des Gleisunterbaus mit dem gleichzeitigen maschinellen Umbau des Gleisoberbaus zu ermöglichen, ist es erforderlich, die Schwellen oder Schienen auf geeigneten Bahnwagen in der Maschinenbestückung entsprechend zu reihen. Hierbei darf während des Vortriebs des Arbeitszuges kein Stillstand entstehend. Da während des Umbaus die auszubauenden sowie einzubauenden Materialien des Gleisunterbaus aus der gleichen Richtung zugeführt werden wie die Schwellen sowie Schienen, ist es hier erforderlich, durch geeignete Transportwege eine Kreuzung der Schwellen sowie Schienen mit den auszubauenden/einzubauenden Materialien des Gleisunterbaus zu ermöglichen. Die Grundidee liegt dabei darin, daß für diesen Transport der entsprechenden Baumaterialien unterschiedliche Förderbahnen längs des Arbeitswagens vorgesehen sind. Somit ist eine Kombination der Erneuerung des Gleisunterbaus mit gleichzeitiger Erneuerung des Gleisoberbaus geschaffen.

Oftmals besteht keine Notwendigkeit, die vorhandenen Schwellen durch neue Schwellen zu ersetzen. Diese können nach der Erneuerung weiterverwendet werden. Hierzu schlägt die Weiterbildung gemäß Anspruch 3 die Zwischenlagerung dieser wiederzuverwendenden Schwellen vor. So können vor der Erneuerung des Gleisunterbaus in einem kontinuierlichen Arbeitsablauf die Schienen (Langschienen) neben der Maschine ausgespreizt und anschließend wieder unter der Maschine eingespreizt werden. Dabei können die Schwellen bei ausgespreizten Schienen ausgebaut und eingebaut werden. Weiterhin ist die Erneuerung des Gleisunterbaus während diesem ausgespreizten Zustand der Schienen möglich. Dieser Gleisumbau erfolgt somit nunmehr im Zusammenhang mit der Sanierung des Gleisunterbaus in einem Arbeitsschritt.

In der bisher bekannten und bewährten Technik können gemäß der Weiterbildung in Anspruch 4 die alten Schienen nach ihrem Ausbau und/oder die neuen Schienen vor ihrem Einbau seitlich der Bahnstrecke gelegt werden. Dieses Plazieren der Schienen erfolgt vor bzw. nach den vorbeschriebenen Erneuerungsarbeiten.

Wie zuvor bereits erwähnt, ist es statt des kompletten Ausbaus der Schienen gemäß der Weiterbildung in Anspruch 5 auch möglich, daß bei der Verwendung der alten Schienen diese ausgespreizt und anschließend wieder eingespreizt werden.

Um die ausgebauten Schwellen sowie die neuen, einzubauenden Schwellen problemlos transportieren zu können, ist gemäß der Weiterbildung in Anspruch 6 ein längs des Arbeitswagens verfahrbarer Portalkran vorgesehen. Zu diesem Zweck weisen die Arbeitswagen seitlich Schienen auf. Hierfür können die Portalkräne der Untergrundsanierungsmaschine verwendet werden. Sie können in der vorbeschriebenen Weise über die Arbeitswagen hinwegfahren, um die Bestückung dieser Arbeitswagen mit alten Einzelschwellen zu ermöglichen.

Die Weiterbildung gemäß Anspruch 7 schlägt verschiedene Möglichkeiten der Anordnung der Förderbänder längs der Arbeitswagen vor. Grundsätzlich können die Materialien des Gleisunterbaus unterhalb und/oder oberhalb der zu transportierenden Schwellen während des Vorbaus transportiert bzw. durchgefahren werden. Die Variationsänderung der Förderbänder ist hierbei frei wählbar. Es ist lediglich gefordert, daß sich die Transportwege der Schwellen einerseits und der Materialien für den Gleisunterbau andererseits nicht stören.

Ausführungsbeispiele eines Arbeitszuges mit dem erfindungsgemäßen Arbeitswagen zum Erneuern des Gleisunterbaus sowie des Gleises bei Bahnstrecken werden nachfolgend anhand der Zeichnungen beschrieben. In diesen zeigt:
- Fig. 1: eine erste Ausführungsform eines - nicht zur Erfindung gehörenden - Arbeitszuges in einer schematischen Seitenansicht, bei welchem unter Verwendung der alten Schwellen der Gleisunterbau erneuert wird;
- Fig. 2: eine zweiten Ausführungsform eines - erfindungsgemäßen-Arbeitszuges mit dem erfindungsgemäßen Arbeitswagen in einer Darstellung entsprechend der in Fig. 1, wobei zur Erneuerung des Gleisoberbaus neue Schwellen verwendet werden;
- Fig. 3: eine Ansicht des erfindungsgemäßen Arbeitswagens des Arbeitszuges in einer ersten Ausführungsform;
- Fig. 4: eine Ansicht des erfindungsgemäßen Arbeitswagens des Arbeitszuges in einer zweiten Ausführungsform;
- Fig. 5: eine Ansicht des erfindungsgemäßen Arbeitswagens des Arbeitszuges in einer dritten Ausführungsform;
- Fig. 6: eine Ansicht des erfindungsgemäßen Arbeitswagens des Arbeitszuges in einer vierten Ausführungsform.

Fig. 1 zeigt einen Arbeitszug 1 in einer ersten, nicht zur Erfindung gehörenden Auführungsform zur Sanierung des Gleisunterbaus 2 sowie des Gleises 3 einer Bahnstrecke.

Der Gleisunterbau 2 besteht aus Schotter sowie ggf. einer Planumsschutzschicht und/oder einer Frostschutzschicht.

Auf diesem Gleisunterbau 2 befindet sich das Gleis 3 bestehend aus Schwellen 4 und Schienen 5 in Form von Langschienen.

Die Funktionsweise ist wie folgt:
Mittels des Arbeitszuges 1, welcher kontinuierlich vorwärtsbewegt wird, wird zunächst das Gleis 3 mit seinen Schwellen 4 und Schienen 5 derart entfernt, daß der Gleisunterbau 2 zugänglich ist. Zu diesem Zweck können die Schienen 5 im Arbeitsbereich entweder vollständig entfernt oder aber seitlich ausgespreizt werden, so daß anschließend die Schwellen 4 mittels entsprechender Maschinen ausgebaut werden können. Diese Schwellen 4 werden auf dem Arbeitszug 1 zwischengelagert. Danach kann der Gleisunterbau 2 erneuert werden, indem zunächst das alte Material entfernt und durch neues Material ersetzt wird. Anschließend erfolgt wieder die Aufbringung des Gleises 3. Der Transport des Materials des Gleisunterbaus 2 erfolgt längs des Arbeitszuges 1 mittels Förderbändern 8.

Die - erweiterte - Ausführungsform gemäß der Erfindung in Fig. 2 zeigt wiederum einen Arbeitszug 1, jedoch dieses Mal unter gezieltem Einsatz von speziellen Arbeitswagen 6, wie sie im Detail in den Fig. 3 bis 6 dargestellt sind. Diese Arbeitswagen 6 weisen grundsätzlich eine Lagerfläche 7 für Schwellen 4 auf sowie weiterhin Förderbänder 8, welche sich in Längsrichtung des Arbeitswagens 6 erstrecken. Weiterhin sind den Arbeitswagen 6 Schienen 9 für einen Portalkran des Arbeitszuges 1 zum Transport der Schwellen 4 zugeordnet.

Die Funktionsweise ist wie folgt:
Wie bei der ersten Ausführungsform werden während des kontinuierlichen Vortriebs des Arbeitszuges 1 zunächst die Schienen 5 sowie die Schwellen 4 des Gleises 3 des Gleisoberbaus aus dem Bereich des Gleisunterbaus 2 entfernt. Zu diesem Zweck werden die Schienen 5 entweder vollständig herausgebaut oder ausgespreizt. Die Schwellen 4 werden mittels des zuvor beschriebenen Portalkrans auf den Arbeitswagen 6 deponiert.

Nachdem der Gleisunterbau 2 nunmehr frei ist, können mit entsprechenden Arbeitsgeräten die Materialien 2 dieses Gleisunterbaus ausgebaut und mittels der Förderbänder 8 der Arbeitswagen 6 abtransportiert werden. Mit den anderen Förderbändern 8 der Arbeitswagen 6 kann neues Material zugeführt und im entsprechenden Arbeitsbereich eingebracht werden.

Nachdem der Gleisunterbau 2 mit neuem Material wiederhergestellt ist, werden anschließend neue Schwellen 4, welche auf den Arbeitswagen 6 lagern, mittels des Portalkranes transportiert und durch entsprechende Geräte auf dem Gleisunterbau 2 abgesetzt. Anschließend können die Schienen 5 aufmontiert werden.

Wesentlich ist somit, daß sich der Transport der Schwellen 4 auf und längs des Arbeitswagens 6 sowie ihre Lagerung auf der Lagerfläche 7 nicht mit dem Transport der Materialien längs der Förderbänder 8 für den Gleisunterbau 2 stören.

Fig. 3 zeigt einen erste Variante des Arbeitswagens 6. Dabei verlaufen die beiden Förderbänder 9 unterhalb der Lagerfläche 7 für die Schwellen 4.

Fig. 4 zeigt die Variante, daß das eine Förderband 8 unterhalb der Lagerfläche 7 und das andere Förderband 8 oberhalb der Schwellen 4 verläuft.

Die Ausführungsvariante in Fig. 5 zeigt, daß beide Förderbänder oberhalb der Schwellen 4 verlaufen.

Die Ausführungsvariante in Fig. 6 schließlich ähnelt der in Fig. 3, wonach beide Förderbänder 8 unterhalb der Lagerfläche 7 laufen.

Im dargestellten Ausführungsbeispiel sind zwei Förderbänder 8 vorgesehen. Selbstverständlich können auch mehr als zwei Förderbänder vorgesehen sein.

### Bezugszeichenliste

- 1: Arbeitszug
- 2: Gleisunterbau
- 3: Gleis
- 4: Schwelle
- 5: Schiene
- 6: Arbeitswagen
- 7: Lagerfläche
- 8: Förderband
- 9: Schiene

## Patentansprüche

1. Arbeitszug (1) zum Sanieren des aus Schienen (5) in Form von Langschienen und Schwellen (4) bestehenden Gleises (3) sowie des aus Schotter und Schotteruntergrund bestehenden Gleisunterbaus (2) einer Bahnstrecke,
wobei der Arbeitszug (1) sich kontinuierlich auf dem Gleis (3) vorwärts bewegt und wobei der Arbeitszug (1) mehrere Arbeitswagen mit Einrichtungen für einen kontinuierlichen Arbeitsablauf der einzelnen Arbeiten aufweist,
mittels welchen die Schienen (5) des Gleises (3) erneuert oder die bestehenden Schienen (5) des Gleises (3) aus- und wieder eingespreizt werden,
mittels welchen die Schwellen (4) des Gleises (3) erneuert oder die bestehenden Schwellen (4) des Gleises (3) aus- und wieder eingebaut werden,
mittels welchen der Schotter des Gleisunterbaus (2) erneuert oder gereinigt wird und mittels welchen der unter dem Schotter sich befindende Schotteruntergrund des Gleisunterbaus (2) entweder erneuert wird oder ausgebaut, aufbereitet und wieder eingebaut wird oder ausgebaut und wieder eingebaut wird,
**dadurch gekennzeichnet,**
**daß** der Arbeitszug (1) wenigstens einen Arbeitswagen (6) mit Lagerfläche (7) aufweist,
auf welcher die alten, ausgebauten Schwellen (4) sowie die neuen, einzubauenden Schwellen (4) gelagert werden können und
längs welchem Arbeitswagen (6) mittels wenigstens eines Förderbandes (8) die alten, zu erneuernden Materialien sowie die neuen Materialien transportiert werden.

2. Arbeitszug nach dem vorhergehenden Anspruch,
**dadurch gekennzeichnet,**
**daß** Einrichtungen vorgesehen ist, mittels welchen zunächst die Schwellen (4) und Schienen (5) des Gleises (3) aus dem Bereich des Gleisunterbaus (2) entfernt und dabei die ausgebauten Schwellen (4) auf dem Arbeitszug (1) gelagert werden und ggf. neue Schwellen (4) auf dem Arbeitszug (1) deponiert sind,
**daß** Einrichtungen vorgesehen ist, mittels welchen anschließend die zu erneuernden Materialien des Gleisunterbaus (2) entfernt und abtransportiert und stattdessen die neuen Materialien eingebaut werden, sowie
**daß** Einrichtungen vorgesehen ist, mittels welchen schließlich entweder die alten Schwellen (4) oder neuen Schwellen (4) sowie die alten Schienen (5) oder neue Schienen (5) eingebaut werden,
wobei der Transport der Materialien des Gleisunterbaus (2) und der Transport der Schwellen (4) längs des Arbeitswagens (1) auf unterschiedlichen Förderbahnen durchführbar ist.

3. Arbeitszug nach einem der vorhergehenden Ansprüche,
**dadurch gekennzeichnet,**
**daß** bei einer Weiterverwendung der alten Schwellen (4) diese auf dem Arbeitszug (1) bis zum Wiedereinbau zwischenlagerbar sind.

4. Arbeitszug nach Anspruch 2 oder 3,
**dadurch gekennzeichnet,**
**daß** die alten Schienen (5) nach ihrem Ausbau und/oder die neuen Schienen (5) vor ihrem Einbau seitlich der Bahnstrecke lagerbar sind.

5. Arbeitszug nach Anspruch 2 oder 3,
**dadurch gekennzeichnet,**
**daß** bei der weiteren Verwendung der alten Schienen (5) diese ausspreizbar und nach dem Einbau des Gleisunterbaus (2) wieder einspreizbar sind.

6. Arbeitszug nach einem der vorhergehenden Ansprüche,
**dadurch gekennzeichnet,**
**daß** zum Transport der Schwellen (4) längs des Arbeitszuges (1) ein Portalkran vorgesehen ist.

7. Arbeitszug nach einem der vorhergehenden Ansprüche,
**dadurch gekennzeichnet,**
**daß** die Förderbänder (8) für die Materialien des Gleisunterbaus (2) unterhalb und/oder oberhalb und/oder innerhalb der Lagerung für die Schwellen (4) angeordnet sind.

8. Arbeitswagen (6) mit Lagerfläche (7) zur Verwendung in einem Arbeitszug (1) nach einem der Ansprüche 1 bis 7,
auf welcher die alten, ausgebauten Schwellen (4) sowie die neuen, einzubauenden Schwellen (4) gelagert werden können und
längs welchem Arbeitswagen (6) mittels wenigstens eines Förderbandes (8) die alten, zu erneuernden Materialien sowie die neuen Materialien transportiert werden.

## Claims

1. A maintenance train (1) for improving the track (3) consisting of long-welded rails and sleepers (4) and the rail substructure (2) of a railway track consisting of ballast and ballast substructure, wherein the maintenance train (1) moves continuously in a forward direction on the track (3), and wherein the maintenance train (1) comprises several maintenance carriages with devices for a continuous work flow of the individual operations, by means of which the rails (5) of the track (3) are renewed or the existing rails (5) of the track are braced apart and back together again, by means of which the sleepers (4) of the track (3) are renewed or the existing sleepers (4) of the track (3) are removed and reinstalled, by means of which the ballast of the rail substructure (2) is renewed or cleaned, and by means of which the ballast substructure of the rail substructure disposed beneath the ballast is either renewed or removed, reprocessed and reinstalled, or removed and reinstalled, **characterized in that** the maintenance train (1) comprises at least one maintenance carriage (6) with a storage area (7), on which the old removed sleepers (4) and the new sleepers (4) to be installed can be stored, and the old materials to be renewed and the new materials are transported along said maintenance carriage (6) by means of at least one conveyor belt (8).

2. A maintenance train according to the preceding claim, **characterized in that** devices are provided by means of which the sleepers (4) and the rails (5) of the track (3) are removed at first from the region of the rail substructure (2), and the removed sleepers (4) are stored on the maintenance train (1) and new sleepers (4) are optionally deposited on the maintenance train (1), that devices are provided by means of which subsequently the materials of the rail substructure (2) to be renewed are removed and carried away, and instead the new materials are installed, and that devices are provided by means which finally either the old sleepers (4) or the new sleepers (4) and the old rails (5) or the new rails (5) are installed, wherein the transport of the materials of the rail substructure (2) and the transport of the sleepers (4) along the maintenance train (1) can be carried out on different conveyor tracks.

3. A maintenance train according to one of the preceding claims, **characterized in that** when the old sleepers (4) are reused they can be stored intermediately on the maintenance train (1) until they are reinstalled.

4. A maintenance train according to claim 2 or 3, **characterized in that** the old rails (5) can be stored to the side of the railway track after their removal and/or the new rails before their installation.

5. A maintenance train according to claim 2 or 3, **characterized in that** when the old rails (5) are used further they can be braced apart and back together again after the installation of the rail substructure (2).

6. A maintenance train according to one of the preceding claims, **characterized in that** a gantry crane is provided for transporting the sleepers (4) along the maintenance train (1).

7. A maintenance train according to one of the preceding claims, **characterized in that** the conveyor belts (8) for the materials of the rail substructure (2) are arranged beneath and/or above and/or within the storage for the sleepers (4).

8. A maintenance carriage (6) with storage area (7) for use in a maintenance train (1) according to one of the claims 1 to 7, on which the old removed sleepers (4) and the new sleepers (4) to be installed can be stored, and the old materials to be renewed and the new materials are transported along said maintenance carriage (6) by means of at least one conveyor belt (8).

## Revendications

1. Train de travaux (1) affecté à la réhabilitation de la voie ferrée (3) d'un tronçon ferroviaire, composée de traverses (4) et de rails (5) se présentant comme des rails allongés, ainsi que de la structure sous-jacente (2) de la voie dudit tronçon, comprenant du concas et une assise de ballastage,
le train de travaux (1) effectuant un mouvement d'avance continu sur la voie ferrée (3), et ledit train de travaux (1) comptant plusieurs wagons d'intervention équipés de dispositifs dévolus à un déroulement des travaux individuels en continu,
dispositifs au moyen desquels les rails (5) de la voie ferrée (3) sont rénovés, ou les rails existants (5) de ladite voie ferrée (3) sont déchaussés, puis réimplantés,
au moyen desquels les traverses (4) de la voie ferrée (3) sont rénovées, ou les traverses existantes (4) de ladite voie ferrée (3) sont déposées, puis enchâssées de nouveau,
au moyen desquels le concas de la structure sous-jacente (2) de la voie est rénové ou nettoyé, et
au moyen desquels l'assise de ballastage de ladite structure sous-jacente (2) de la voie, située au-dessous du concas, est soit rénovée ou déposée, apprêtée et réintégrée, soit déposée et réintégrée,
**caractérisé par le fait**
**que** le train de travaux (1) présente au moins un wagon d'intervention (6) pourvu d'une surface d'appui (7)
sur laquelle il est possible de stocker les anciennes traverses (4) déposées, ainsi que les traverses neuves (4) devant être enchâssées,
wagon d'intervention (6) le long duquel les anciens matériels à rénover, ainsi que les matériels neufs, sont transportés à l'aide d'au moins une bande convoyeuse (8).

2. Train de travaux selon la revendication précédente,
**caractérisé par le fait**
**qu'**il est prévu des dispositifs au moyen desquels, dans un premier temps, les traverses (4) et les rails (5) de la voie ferrée (3) sont enlevés de la région de la structure sous-jacente (2) de ladite voie, les traverses déposées (4) étant alors stockées sur le train de travaux (1), et des traverses neuves (4) étant éventuellement reléguées sur ledit train de travaux (1),
**qu'**il est prévu des dispositifs au moyen desquels, dans l'enchaînement, les matériels de ladite structure sous-jacente (2) de la voie, devant être rénovés, sont enlevés et évacués, puis les matériels neufs sont intégrés en substitution, et
**qu'**il est prévu des dispositifs au moyen desquels, au stade définitif, il est procédé à l'enchâssement des anciennes traverses (4) ou des traverses neuves (4), ainsi qu'à l'intégration des anciens rails (5) ou de rails neufs (5),
sachant que le transport desdits matériels de la structure sous-jacente (2) de la voie ferrée, et le transport des traverses (4) le long du wagon d'intervention (6), peuvent être effectués sur différentes pistes de convoyage.

3. Train de travaux selon l'une des revendications précédentes,
**caractérisé par le fait**
**que**, dans le cas d'une réutilisation des anciennes traverses (4), ces dernières peuvent être entreposées provisoirement sur ledit train de travaux (1), jusqu'au nouvel enchâssement.

4. Train de travaux selon la revendication 2 ou 3,
**caractérisé par le fait**
**que** les anciens rails (5) et/ou les rails neufs (5) peuvent être stockés sur les côtés du tronçon ferroviaire, respectivement à l'issue de leur dépose et préalablement à leur intégration.

5. Train de travaux selon la revendication 2 ou 3,
**caractérisé par le fait**
**que**, lors de la réutilisation des anciens rails (5), ces derniers peuvent être déchaussés, puis réimplantés après l'intégration de la structure sous-jacente (2) de la voie ferrée.

6. Train de travaux selon l'une des revendications précédentes,
**caractérisé par le fait**
**qu'**une grue à portique est prévue pour le transport des traverses (4) le long dudit train de travaux (1).

7. Train de travaux selon l'une des revendications précédentes,
**caractérisé par le fait**
**que** les bandes convoyeuses (8), affectées aux matériels de la structure sous-jacente (2) de la voie ferrée, sont disposées au-dessous et/ou au-dessus et/ou à l'intérieur de la zone de stockage assignée aux traverses (4).

8. Wagon d'intervention (6) dévolu à l'utilisation dans un train de travaux (1) conforme à l'une des revendications 1 à 7, et pourvu d'une surface d'appui (7) sur laquelle il est possible de stocker les anciennes traverses (4) déposées, ainsi que les traverses neuves (4) devant être enchâssées,
wagon d'intervention (6) le long duquel les anciens matériels à rénover, ainsi que les matériels neufs, sont transportés à l'aide d'au moins une bande convoyeuse (8).
